# EUROPÄISCHE PATENTSCHRIFT

(11) **EP 3 415 202 B1**
(45) Veröffentlichungstag und Bekanntmachung des Hinweises auf die Patenterteilung: **05.08.2020**
(21) Anmeldenummer: 17175848.5
(22) Anmeldetag: 13.06.2017
(51) Int. Cl.: A62C 4/00

(54) **VORRICHTUNG ZUR FLAMMENLOSEN DRUCKENTLASTUNG**
DEVICE FOR FLAMELESS PRESSURE RELIEF
DISPOSITIF DE DÉCHARGE DE PRESSION SANS FLAMME

(43) Veröffentlichungstag der Anmeldung: 19.12.2018
(73) Patentinhaber: Rembe GmbH Safety + Control, 59929 Brilon (DE)
(72) Erfinder: Penno, Stefan, 59929 Brilon (DE); Bunse, Roland, 59929 Brilon (DE)
(74) Vertreter: Graefe, Jörg

(56) Entgegenhaltungen:
- DE-A1- 3 822 012
- DE-A1-102012 104 763
- DE-U1- 29 821 423
- DE-U1-202014 100 441
- US-B2- 7 905 244
- Anonymous: "Q-Rohr Product Information", , 8. März 2016 (2016-03-08), XP055404328, Brilon Gefunden im Internet: URL:https://www.rembe.com/fileadmin/produk te/explosionsschutz/Q-Rohr/Product_Informa tion_Q-Rohr.pdf [gefunden am 2017-09-06]

## Beschreibung

Die vorliegende Erfindung betrifft eine Vorrichtung zur flammenlosen Druckentlastung mit einer Hülle, die eine Eintrittsöffnung für den Eintritt von Gasen, Staub und/oder Flammen in den von der Hülle (4) eingeschlossenen Raum aufweist.

Aus dem Stand der Technik sind verschiedene Vorrichtungen zur flammenlosen Druckentlastung bekannt. So stellt die Rembe GmbH Safety + Control in 59929 Brilon unter dem Namen Q-Rohr oder Q-Box verschiedene Vorrichtungen zur flammenlosen Druckentlastung her und vertreibt diese. Ein Q-Rohr ist auch in dem Dokument US 7 905 244 B2 und in dem Dokument DE 38 22 012 A1 beschrieben.

Auch in der weiteren Patentliteratur werden Vorrichtungen zur flammenlosen Druckentlastung beschrieben, zum Beispiel in den Druckschriften DE10 2012 104763 A1 und DE 102 60 808 B4.

Bei der flammenlosen Druckentlastung werden über die dafür vorgesehenen Vorrichtungen die in einem Gebäude oder einem Gefäß entstehenden Flammen in den Lagen aus den textilen Flächengebilden aus Metallfäden extrem effizient abgekühlt und so erstickt. Auch ein in dem Gebäude oder dem Gefäß herrschender Überdruck wird über die Vorrichtung abgebaut. Die Flammen treten nicht aus der Vorrichtung aus.

Die Konstruktion der bekannten Vorrichtungen zur flammenlosen Druckentlastung ist aufwändig. Sowohl die Q-Box als auch das Q-Rohr definieren einen Raum, in den die Flammen eintreten können und der von wenigstens einer inneren Lage aus einem textilen Flächengebilde aus Metallfäden begrenzt wird. Durch die Wahl der Größe des Raums wird die Fläche vorgegeben, über die die Druckentlastung stattfinden kann. Sowohl die Q-Box als auch das Q-Rohr weisen einen Außenkorb oder ein Außengehäuse auf, der oder das die inneren Lagen aus textilen Flächengebilden aus Metallfäden zusammenhält. Zur flammenlosen Druckentlastung trägt der Außenkorb bzw. das Außengehäuse nicht bei. Streben des Außenkorbs bzw. des Außengehäuses verringern sogar die für die Druckentlastung wirksame Fläche.

Eine weitere Eigenschaft der bisherigen Konstruktionen ist, dass durch den Außenkorb bzw. das Außengehäuse die Form der Vorrichtung und auch der Eintrittsöffnung fest vorgegeben ist. Eine Anpassung der Vorrichtung auf verschiedene Raumverhältnisse am Einsatzort oder auf unterschiedliche Öffnungen in zu entlastenden Behältern usw. ist dadurch nicht ohne weiteres möglich.

Aus dem Dokument DE 20 2014 100 441 U1, Fig. 4a und Fig. 4b ist eine Vorrichtung zur flammenlosen Druckentlastung bekannt, die drei koaxial ineinandersteckende Rohre aufweist, in denen ein Topf koaxial angeordnet ist. In dem Dokument werden die Rohre und der Topf als Zylinder bezeichnet. Die Rohre und der Topf weisen auf einer einem Boden des Topfes abgewandten Seite eine Eintrittsöffnung auf, über die Gase, Staub oder Flammen in einen von den Rohren und dem Topf begrenzten Raum eintreten können. Löcher in den Rohren und in dem Topf bilden Austrittsöffnungen.

Die Rohre und der Topf bilden eine Hülle. Das besondere an der Vorrichtung nach dem Dokument DE 20 2014 100 441 U1 ist, dass die Rohre und der Topf teleskopartig ausgezogen werden können. Der von der Hülle eingeschlossene Raum wird dadurch vergrößert. Zu dieser Vergrößerung kommt es, wenn über die Vorrichtung nach dem Dokument DE 20 2014 100 441 U1 eine flammenlose Druckentlastung stattfindet. Der sich dabei in der Vorrichtung aufbauende Druck führt zu dem teleskopartigen "ausziehen" der Hülle. Wenn dann die in die Hülle eingetretenen Gase über die Austrittsöffnungen aus der Hülle austreten, geschieht das über die Austrittsöffnungen eines der Rohre oder des Topfes. Die Flächen der Rohre und des Topfes, in denen die Austrittsöffnungen vorgesehen sind und über die die Gase austreten, sind aus einem Edelstahlgestrick hergestellt, dass von einer Stützstruktur gestützt wird.

Es war daher ein Anliegen der Erfinder, ausgehend vom Q-Rohr bzw. einer Vorrichtung nach den Dokumenten DE 10 2012 104763 A1, US 7 905 244 B2, DE 38 22 012 A1 und DE 102 60 808 B4 Vorrichtungen zur flammenlosen Druckentlastung zu verbessern.

Hier setzt die Erfindung an.

Der Erfindung lag das Problem zugrunde eine Vorrichtung zur flammenlosen Druckentlastung einfacher zu gestalten und die für die Druckentlastung wirksame Fläche zu vergrößern.

Diese Aufgabe wird erfindungsgemäß durch eine Vorrichtung mit den Merkmalen des Anspruchs 1 gelöst.

Die Eintrittsöffnung kann an eine mit einer Berstscheibe verschlossene Öffnung des abzusichernden Behälters angeschlossen werden.

Ein Traggestell ist zwischen der wenigstens einen inneren Lage und der Hülle vorgesehen, welches der Hülle und/oder der wenigstens einen inneren Lage eine zusätzliche Steifigkeit gibt, oder auf dem Traggestell sind mehrere innere Lagen eines textilen Flächengebildes aus Metallfäden aufgelegt, wobei die Hülle als äußere Lage die inneren Lagen und das Traggestell einhüllt und damit die inneren Lagen in einem festen Verbund mit dem Traggestell hält.

Das Traggestell kann eine Eintrittsöffnung für den Eintritt von Gasen, Staub und/oder Flammen in den von der Hülle, dem Traggestell und den inneren Lagen eingeschlossenen Raum aufweisen.

Die Hülle, die mindestens eine innere Lage und/oder das Traggestell kann so flexibel sein, dass die äußere Form an die Platzverhältnisse am Einbauort angepasst werden können, ohne dass die Vorrichtung ausgetauscht werden muss. Ebenso ist es möglich, dass die genannten Komponenten so flexibel sind, dass sie an unterschiedliche Öffnungen von abzusichernden Behältern angepasst werden können. So kann die Vorrichtung zum Beispiel auf runde oder eckige Öffnungen angepasst werden.

Es ist möglich, dass unabhängig von der äußeren Form der äußeren Lage bzw. die Hülle bei einer Entlastung die durch die äußere Lage oder die Hülle austretenden Gase in einer zur äußeren Lage parallelen Front senkrecht zur äußeren Oberfläche der äußeren Lage fortschreitet. Diese Art der Entlastung wird konturparallele Entlastung oder auch "contour parallel venting (cpv)" genannt.

Ein Außenkorb oder Außengehäuse ist bei einer erfindungsgemäßen Vorrichtung zur flammenlosen Druckentlastung nicht notwendig. Die Funktion wird von einer Hülle übernommen, die wie die inneren Lagen aus einem textilen Flächengebilde aus Metallfäden oder Metalldrähten hergestellt ist. Die Hülle ist an die Form der Anordnung aus dem Traggestell und/oder den inneren Lagen angepasst und hüllt diese ein. Dabei liegt die Hülle möglichst eng an der äußersten inneren Lage an.

Während das Traggestell dafür vorgesehen ist, dass die inneren Lagen aus den textilen Flächengebilden in einem Nichtgebrauchszustand nicht in sich zusammenfallen und den inneren Lagen eine hinreichende Stabilität gibt, so dass der über die Eintrittsöffnungen erreichbare und für die Druckentlastung notwendige Raum erhalten bleibt, sorgt die äußere Hülle dafür, dass sich die Lagen im Nichtgebrauchszustand wie auch im Gebrauchszustand nicht ablösen und durch die Gegend fliegen.

Die Hülle ist aus mehreren Bahnen aus textilen Flächengebilden zusammengenäht.
Die Vorrichtung kann einen Rahmen aufweisen, der eine Eintrittsöffnung der Vorrichtung für den Eintritt von Gasen, Staub und/oder Flammen in den von der Hülle, den inneren Lagen und dem Traggestell eingeschlossenen Raum begrenzt.

Das Traggestell kann mit dem Rahmen verbunden sein. Dann kann der Rahmen auch die Eintrittsöffnung des Traggestells begrenzen. Der Rahmen kann eine runde oder mehreckige, insbesondere viereckige, sechseckige oder achteckige Eintrittsöffnung begrenzen.

Ebenso ist es möglich, dass die inneren Lagen und/oder die Hülle mit dem Rahmen verbunden sind. Der Rahmen kann dann auch die Eintrittsöffnungen der inneren Lagen und/oder der Hülle begrenzen.

Der Rahmen kann einen Kragen aufweisen, der zur Verbindung mit einem abzusichernden Gegenstand geeignet und eingerichtet ist. In dem Kragen können beispielsweise Bohrungen für Verschraubungen des Rahmens - und damit der gesamten Vorrichtung - an einer Entlastungsöffnung eines abzusichernden Gebäudes oder Gefäßes vorgesehen sein.

Die Hülle kann zumindest abschnittsweise die Form eines Kugelabschnitts haben. Ebenso ist es möglich, dass die Hülle einer erfindungsgemäßen Vorrichtung trogartig, sphärenförmig oder oval geformt ist.

Es hat sich gezeigt, dass es für die Befestigung der Hülle von Vorteil ist, wenn sich der von der Hülle eingeschlossene Raum in Richtung der Eintrittsöffnung verjüngt. Die inneren Lagen und das Traggestell ragen dann nicht nur in die Hülle hinein, sie hintergreifen dann auch die Eintrittsöffnung der Hülle, was dazu führt, dass die Hülle nicht von den inneren Lagen und dem Traggestell abrutschen kann.

Die Metallfäden und/oder das Metallgeflecht, aus denen die textilen Flächengebilde hergestellt sind, können Edelstahlfäden sein. Es liegt aber im Rahmen der Erfindung, auch Fäden aus anderen Metallen oder Legierungen oder nichtmetallischen Materialen zu verwenden.

Die textilen Flächengebilde unterschiedlicher Lagen können auch aus verschiedenen Metallfäden hergestellt sein. Es ist sogar möglich, dass zwischen den Lagen aus den Flächengebilden aus Metallfäden Lagen vorgesehen sind, die aus einem Kunststoff oder anderen nichtmetallische Materialen hergestellt sind. Auch dabei kann es sich um ein textiles Flächengebilde oder ein textiles Körpergebilde handeln. Dieses kann dann aus Kunststofffäden oder Kunstfasern hergestellt sein. Insbesondere die Hülle einer erfindungsgemäßen Vorrichtung kann aus einem textilen Flächengebilde aus Kunststofffäden hergestellt sein.

Zumindest eines der textilen Flächengebilde kann ein Gewebe, ein Gewirk, ein Gestrick, ein Geflecht, ein Vliesstoff oder ein Filz sein.

Vorzugsweise ist die Eintrittsöffnung einer erfindungsgemäßen Vorrichtung mittels einer Berstscheibe verschlossen, die an dem Rahmen angebracht sein kann.

Weitere Merkmale und Vorteile der vorliegenden Erfindung werden deutlich anhand der nachfolgenden Beschreibung bevorzugter Ausführungsbeispiele unter Bezugnahme auf die beiliegenden Abbildungen. Darin zeigen:
- Fig. 1: ein Traggestell und einen Rahmen einer ersten erfindungsgemäßen Vorrichtung in perspektivischer Darstellung,
- Fig. 2: eine Draufsicht auf das Traggestell und den Rahmen,
- Fig. 3: einen Schnitt durch das Traggestell und den Rahmen gemäß der Linie III-III in Fig. 2,
- Fig. 4: einen Schnitt durch das Traggestell und den Rahmen gemäß der Linie IV-IV in Fig. 3
- Fig. 5: die erste erfindungsgemäße Vorrichtung in perspektivischer Darstellung,
- Fig. 6: eine Draufsicht auf die erste erfindungsgemäße Vorrichtung,
- Fig. 7: einen Schnitt durch die erste erfindungsgemäße Vorrichtung gemäß der Linie VII-VII in Fig. 6,
- Fig. 8: eine zweite erfindungsgemäße Vorrichtung in perspektivischer Darstellung,
- Fig. 9: eine Draufsicht auf die zweite erfindungsgemäße Vorrichtung und
- Fig. 10: einen Schnitt durch die zweite erfindungsgemäße Vorrichtung entlang der Linie X-X in Fig. 9.

Anhand der Figuren 1 bis 7 wird zunächst die erste erfindungsgemäße Vorrichtung beschrieben.

Die erste erfindungsgemäße Vorrichtung weist einen Rahmen 1 auf, der eine rechteckige Eintrittsöffnung einschließt. Der Rahmen 1 hat einen Kragen 10, in dem Löcher 11 vorgesehen sind, über die der Rahmen 1 und damit die ganze erste Vorrichtung an einem zu schützenden Gehäuse oder Gebäude angebracht werden kann.

An dem Rahmen 1 ist ein Traggestell 2 befestigt. Das Traggestell 2 ist aus Metallstangen 20 gebogen, die an Kreuzungspunkten 21 mit einander verbunden sind. Die Stangen sind mit einer Ausnahme kreisbogenförmig gebogen. Eine Stange ist gerade. An dieser geraden Stange sind alle Stangen angeschlossen.

Auf dem Traggestell sind mehrere innere Lagen 3 eines textilen Flächengebildes aus Metallfäden aufgelegt.

Eine Hülle 4 als äußere Lage hüllt die inneren Lagen und das Traggestell 2 ein und hält damit die inneren Lagen in einem festen Verbund mit dem Traggestell 2.

Die zweite erfindungsgemäße Vorrichtung gemäß der Figuren 8 bis 10 entspricht im grundsätzlichen Aufbau der ersten erfindungsgemäßen Vorrichtung.

Ein Unterschied liegt in der Form, die durch das Traggestell 2 vorgegeben wird. Diese Form ist die Form eines Kugelabschnitts. Daraus ergibt sich ein kreisförmiger Rahmen 1, der im Fall der zweiten Vorrichtung keinen Kragen aufweist. Auf das Traggestell 2 sind innere Lagen 3 aus textilen Flächengebilden aus Metallfäden aufgebracht, die von einer Hülle 4 in Form eines Kugelabschnitts als äußere Lage eingehüllt sind.

Der innerhalb des Traggestells 3 liegende Raum steht für eine Druckentlastung unmittelbar zur Verfügung. Durch die inneren Lagen und die Hülle wird ein Verlöschen von Flammen erreicht, falls Flammen in den Innenraum der Vorrichtungen schlagen.

## Patentansprüche

1. Vorrichtung zur flammenlosen Druckentlastung
- mit einer Hülle, die eine Eintrittsöffnung aufweist, wobei die Hülle den Raum außer der Eintrittsöffnung umschließt,
**dadurch gekennzeichnet,**
- **dass** die Vorrichtung wenigstens eine innere Lage (3) aus einem textilen Flächengebilde aus Metallfäden aufweist,
- **dass** die Vorrichtung wenigstens eine äußere Lage (4) aufweist,
- **dass** die Hülle (4) als äußere Lage (4) vorgesehen ist, wobei die Hülle (4) aus mehreren Bahnen aus textilen Flächengebilden zusammengenäht ist,
- **dass** nicht nur die Hülle (4), sondern auch die inneren Lagen (3) eine Eintrittsöffnung für den Eintritt von Gasen, Staub und/oder Flammen in den von der Hülle (4) und den inneren Lagen (3) eingeschlossenen Raum aufweisen,
- **dass** in dem von der Hülle vollständig umschlossenen Raum die inneren Lagen (3) aufgenommen sind, wobei die inneren Lagen auch den Raum außer einer Eintrittsöffnung vollständig umschließen, und
- **dass** die Vorrichtung ein Traggestell aufweist, wobei
- das Traggestell zwischen der wenigstens einen inneren Lage (3) und der Hülle (4) vorgesehen ist oder
- auf das Traggestell mehrere innere Lagen (3) des textilen Flächengebildes aus Metallfäden aufgelegt sind, wobei die Hülle (4) als äußere Lage die inneren Lagen (3) und das Traggestell (2) einhüllt und damit die inneren Lagen (3) in einem festen Verbund mit dem Traggestell (2) hält.

2. Vorrichtung nach Anspruch 1, **dadurch gekennzeichnet, dass** die Vorrichtung einen Rahmen (1) aufweist, der eine Eintrittsöffnung der Vorrichtung für den Eintritt von Gasen und/oder Flammen in den von der Hülle (4), den inneren Lagen und dem Traggestell (2) eingeschlossenen Raum begrenzt.

3. Vorrichtung nach Anspruch 2, **dadurch gekennzeichnet, dass** das Traggestell (2) mit dem Rahmen (1) verbunden ist.

4. Vorrichtung nach Anspruch 2 und 3, **dadurch gekennzeichnet, dass** der Rahmen (1) einen Kragen (10) aufweist, der zur Verbindung mit einem abzusichernden Gegenstand geeignet und eingerichtet ist.

5. Vorrichtung nach einem der Ansprüche 1 bis 4, **dadurch gekennzeichnet, dass** die Hülle (4) zumindest abschnittsweise die Form eines Kugelabschnitts hat.

6. Vorrichtung nach einem der Ansprüche 1 bis 4, **dadurch gekennzeichnet, dass** die Hülle (4) zumindest trogartig geformt ist.

7. Vorrichtung nach Anspruch 5 oder 6, **dadurch gekennzeichnet, dass** sich der von der Hülle (4) eingeschlossene Raum in Richtung der Eintrittsöffnung verjüngt.

8. Vorrichtung nach einem der Ansprüche 1 bis 7, **dadurch gekennzeichnet, dass** die Metallfäden Edelstahlfäden sind.

9. Vorrichtung nach einem der Ansprüche 1 bis 8, **dadurch gekennzeichnet, dass** zumindest eines der textilen Flächengebilde oder eines der textilen Körpergebilde ein Gewebe, ein Gewirk, ein Gestrick, ein Geflecht, ein Vliesstoff und/oder ein Filz ist.

## Claims

1. Device for flameless pressure relief
- comprising a cover having an inlet opening, wherein the cover surrounds the space apart from the inlet opening,
**characterised in that**,
- the device has at least one inner layer (3) of a textile fabric made of metal threads,
- the device has at least one outer layer (4),
- the cover (4) is provided as outer layer (4), wherein the cover (4) is sewn together from several length of textile fabrics,
- not only the cover (4), but also the inner layers (3) have an inlet opening for the admission of gases, dust and/or flames into the space enclosed by the cover (4) and the inner layers (3),
- the inner layers (3) are received in the space completely enclosed by the cover, wherein the inner layers also completely enclose the space apart from an inlet opening, and
- the device has a support framework, wherein
- the support framework is provided between the at least one inner layer (3) and the cover (4), or
- a plurality of inner layers (3) of the textile fabric made of metal threads are laid on the support framework, wherein the cover (4) as outer layer envelopes the inner layers (3) and the support framework (2) and thereby holds the inner layers (3) in a firm bond with the support framework (2).

2. Device according to claim 1, **characterised in that** the device comprises a frame (1) which delimits an inlet opening of the device for the admission of gases and/or flames into the space enclosed by the cover (4), the inner layers and the support framework (2).

3. Device according to claim 2, **characterised in that** the support framework (2) is connected to the frame (1).

4. Device according to claim 2 and 3, **characterised in that** the frame (1) has a collar (10) which is suitable and adapted for connection to an object to be protected.

5. Device according to any one of claims 1 to 4, **characterised in that** the cover (4) has at least in sections the shape of a spherical section.

6. Device according to any one of claims 1 to 4, **characterised in that** the cover (4) is at least trough-shaped.

7. Device according to claim 5 or 6, **characterised in that** the space enclosed by the cover (4) tapers towards the inlet opening.

8. Device according to any one of claims 1 to 7, **characterised in that** the metal threads are stainless steel threads.

9. Apparatus according to any one of claims 1 to 8, **characterised in that** at least one of the textile fabrics or one of the textile body structures is a woven fabric, a knitted fabric, a crocheted fabric, a mesh, a non-woven fabric and/or a felt.

## Revendications

1. Dispositif de décharge de pression sans flamme
- avec une enveloppe, qui présente une ouverture d'entrée, dans lequel l'enveloppe enserre l'espace autre que l'ouverture d'entrée,
**caractérisé en ce que**
- le dispositif présente au moins une couche intérieure (3) en une structure plane textile en fils métalliques,
- le dispositif présente au moins une couche extérieure (4),
- l'enveloppe (4) est prévue comme couche extérieure (4), dans lequel l'enveloppe (4) est cousue ensemble à partir de plusieurs voies de la structure plane textile,
- non seulement l'enveloppe (4), mais aussi les couches intérieures (3) présentent une ouverture d'entrée pour l'entrée de gaz, de poussière et/ou de flammes dans l'espace clos par l'enveloppe (4) et les couches intérieures (3),
- les couches intérieures (3) sont accueillies dans l'espace entièrement enserré par l'enveloppe, dans lequel les couches intérieures enserrent également complètement l'espace autre que l'ouverture d'entrée, et
- le dispositif présente un bâti porteur, dans lequel
- le bâti porteur est prévu entre l'au moins une couche intérieure (3) et l'enveloppe (4) ou
- plusieurs couches intérieures (3) de la structure plane textile en fils métalliques sont placées sur le bâti porteur, dans lequel l'enveloppe (4) enveloppe les couches intérieures (3) et le bâti porteur (2) en tant que couche extérieure et maintient ainsi les couches intérieures (3) dans une liaison solide avec le bâti porteur (2).

2. Dispositif selon la revendication 1, **caractérisé en ce que** le dispositif présente un châssis (1) qui limite l'ouverture d'entrée du dispositif pour l'entrée de gaz et/ou de flammes dans l'espace clos par l'enveloppe (4), les couches intérieures et le bâti porteur (2).

3. Dispositif selon la revendication 2, **caractérisé en ce que** le bâti porteur (2) est relié au châssis (1).

4. Dispositif selon la revendication 2 et 3, **caractérisé en ce que** le châssis (1) présente un col (10), qui est adapté et configuré pour se relier à un objet à sécuriser.

5. Dispositif selon l'une quelconque des revendications 1 à 4, **caractérisé en ce que** l'enveloppe (4) présente, au moins par sections, la forme d'une section sphérique.

6. Dispositif selon l'une quelconque des revendications 1 à 4, **caractérisé en ce que** l'enveloppe (4) est au moins formée à la manière d'une auge.

7. Dispositif selon l'une quelconque revendication 5 ou 6, **caractérisé en ce que** l'espace clos par l'enveloppe (4) s'effile en direction de l'ouverture d'entrée.

8. Dispositif selon l'une quelconque des revendications 1 à 7, **caractérisé en ce que** les fils métalliques sont des fils d'acier inoxydable.

9. Dispositif selon l'une quelconque des revendications 1 à 8, **caractérisé en ce qu'**au moins une des structures planes textiles ou une des structures de corps textiles est un tissu, un tissu de mailles, un tricot, un tressage, un non-tissé et/ou un feutre.
